# EUROPÄISCHE PATENTSCHRIFT

(11) **EP 3 854 708 B1**
(45) Veröffentlichungstag und Bekanntmachung des Hinweises auf die Patenterteilung: **28.02.2024**
(21) Anmeldenummer: 20211552.3
(22) Anmeldetag: 03.12.2020
(51) Int. Cl.: B65C 3/16, B65C 9/14, B65C 9/36

(54) **VERFAHREN UND VORRICHTUNG ZUM ETIKETTIEREN VON BEHÄLTERN**
METHOD AND DEVICE FOR LABELLING OF CONTAINERS
PROCÉDÉ ET DISPOSITIF POUR L'ÉTIQUETTAGE DES RECIPIENTS

(30) Priorität: 27.01.2020 DE 102020101842
(43) Veröffentlichungstag der Anmeldung: 28.07.2021
(73) Patentinhaber: Krones AG, 93073 Neutraubling (DE)
(72) Erfinder: Hirsch de Hesselle, Christian, 93073 Neutraubling (DE); Kursawe, Andreas, 93073 Neutraubling (DE); Bielmeier, Heinrich, 93073 Neutraubling (DE); Fischer, Ina, 93073 Neutraubling (DE)
(74) Vertreter: Grünecker Patent- und Rechtsanwälte PartG mbB

(56) Entgegenhaltungen:
- WO-A1-2018/219502
- DE-A1-102016 207 824
- FR-A- 1 517 527

## Beschreibung

Die Erfindung betrifft ein Verfahren zur Etikettierung von Behältern gemäß dem Oberbegriff des Anspruchs 1 und eine Vorrichtung zum Etikettieren von Behältern gemäß dem Oberbegriff des Anspruchs 11.

Ein gattungsgemäßes Verfahren und eine gattungsgemäße Vorrichtung sind aus der DE 10 2016 207 824 A1 bekannt. Hierfür werden Etiketten aus einem Etikettenmagazin mittels umlaufender Paletten entnommen. Die Etiketten werden auf den Paletten ferner mit Kaltleim versehen und anschließend von den Paletten direkt an Behälter übergeben. Der Kaltleim wird beispielsweise mit Hilfe eines Druckkopfes aus Düsen auf die daran vorbeilaufenden Etiketten aufgespritzt. Sowohl die Entnahme der Etiketten aus dem Etikettenmagazin als auch der anschließende Transport bis zur Übergabe der Etiketten an die Behälter erfolgt mittels Ansaugkissen, die an den Paletten gegebenenfalls auch austauschbar befestigt werden, und die über die Paletten mit einem geeigneten Vakuum zum Ansaugen der Etiketten beaufschlagt werden. Durch in den Ansaugkissen geeignet verteilte Ansaugkanäle können die Etiketten zuverlässig aus dem Etikettenmagazin entnommen werden und an den Paletten gehalten werden.

Als problematisch hat sich jedoch die Übergabe der Etiketten von den Ansaugkissen an die Behälter herausgestellt. Besonders nachteilig ist hierbei, dass die konvex gekrümmten Ansaugflächen der Paletten / Ansaugkissen nur relative kleine Kontaktflächen zwischen den daran anliegenden Etiketten und den zu etikettierenden Behältern ermöglichen, und dass gegebenenfalls komplexe und aufeinander abgestimmte Schwenkbewegungen und Drehbewegungen der einander zugeordneten Paletten und Behälter für die Etikettenübergabe nötig sind.

Es besteht daher Bedarf für diesbezüglich verbesserte Verfahren und Vorrichtungen zur Etikettierung von Behältern.

Die gestellte Aufgabe mit einem Verfahren gemäß Anspruch 1 gelöst. Das Verfahren dient der maschinellen Etikettierung von Behältern. Diese werden entlang einer ersten Kreisbahn transportiert. Ferner werden Etiketten von elastischen Ansaugkissen mit konvex gekrümmten Anlageflächen, die an entlang einer zweiten Kreisbahn laufenden Paletten angeordnet sind, an die Behälter übergeben und die Paletten dabei bezüglich der zweiten Kreisbahn geschwenkt.

Erfindungsgemäß werden die Paletten in einem Abschnitt der zweiten Kreisbahn zum Andrücken der Etiketten an den Behältern entgegen der Laufrichtung der Paletten kompensatorisch geschwenkt, um einem Abrollen der Ansaugkissen / Etiketten auf den Behältern entgegenzuwirken, wobei die Ansaugkissen dabei an den Behältern überdrückt werden.

Die Ansaugkissen laufen dann, vorzugsweise über den gesamten Abschnitt zum Andrücken (nachfolgend Andrückabschnitt genannt), in einer die Behälter mittig oder annährend mittig anvisierenden Ausrichtung mit den Behältern mit. Durch das Überdrücken der Ansaugkissen schmiegen sich diese mit dem darauf positionierten Etikett teilumfänglich um die seitliche Behälterwand. Dadurch werden die Etiketten zuverlässig an den Behältern angedrückt und von diesen übernommen.

Vorzugsweise erstreckt sich der Andrückabschnitt über ein Winkelsegment der zweiten Kreisbahn von wenigstens 10°, insbesondere von 15 bis 40°. Dies ermöglicht eine besonders zuverlässige Etikettenübergabe, da die Etiketten an einem umfänglichen Teilbereich der Behälter solange angedrückt werden, bis die Paletten/Ansaugkissen den Andrückabschnitt durchlaufen haben.

Vorzugsweise werden die Paletten beim Durchlaufen des Andrückabschnitts durchweg derart auf die zugeordneten Behälter gerichtet, dass die Mittelachsen der Paletten dabei von einer ideal mittigen Ausrichtung auf die Mittelachsen der zugeordneten Behälter um höchstens +/-5°, insbesondere um höchstens +/- 3°, abweichen.

Hierfür werden die Paletten, vorzugsweise kontinuierlich, kompensatorisch entgegen der Laufrichtung geschwenkt. Diese Ausrichtung wird rechtzeitig vor oder bei Erreichen des Andrückabschnitts durch geeignetes Schwenken der Paletten hergestellt. Darunter ist zu verstehen, dass die Paletten möglichst schon vor dem Andrücken der Ansaugkissen / Etiketten an die Behälter derart ausgerichtet werden. Unerwünschte Relativbewegungen zwischen Etikett und Behälter lassen sich so beim Andrücken minimieren.

Die zulässige Abweichung von einer ideal mittigen Ausrichtung der Paletten richtet sich insbesondere nach der Spanne der zu verarbeitenden Behälterdurchmesser. Je kleiner die zulässige Abweichung der Ausrichtung ist, desto hochwertiger lässt sich die Etikettenübergabe optimieren, umso kleiner ist aber die Spanne hochwertig etikettierbarer Behälterdurchmesser.

Diese mittige Ausrichtung der Paletten und der Behälter zueinander wird durch die kompensatorische Schwenkbewegung der Paletten innerhalb des Andrückabschnitts vorzugsweise wenigstens so lange aufrechterhalten, bis sich das Andrückkissen wieder vom zugeordneten Behälter ablöst.

Vorzugsweise nimmt die Überdrückung der Ansaugkissen beim Durchlaufen des Andrückabschnitts zuerst kontinuierlich zu und dann wieder kontinuierlich ab. Dies ermöglicht eine besonders schonende und dennoch zuverlässige Übergabe der Etiketten.

Vorzugsweise werden die Ansaugkissen an einer nominellen Übergabeposition, an der die Mittelachse der jeweiligen Palette radial bezüglich der ersten Kreisbahn ausgerichtet ist, auf einen Maximalwert überdrückt. Dies ermöglicht ein gleichmäßiges Andrücken der Etiketten bei gleichzeitiger Minimierung seitlicher Scherbewegung/Scherkräfte. Somit können die Etiketten ohne Faltenbildung oder dergleichen Qualitätseinschränkung zuverlässig an die Behälter übergeben werden.

Vorzugsweise werden die Ansaugkissen um einen Maximalwert von 1 bis 15 mm, insbesondere von 2 bis 10 mm überdrückt. Je nach Etikettenlänge kann dadurch eine zuverlässige Übergabe durch gleichmäßiges Andrücken / Anschmiegen der Etiketten an einen umfänglichen Teilbereich der Behälter erzeugt werden.

Vorzugsweise werden die Etiketten bezüglich der Mittelachsen der Paletten mittig auf den Ansaugkissen platziert. Die Übergabe der Etiketten an die Behälter ist dann mit einheitlicher Steuerung der Schwenkbewegung auch für unterschiedlich lange und/oder geformte Etiketten, also für unterschiedliche Etikettenformate, möglich. Dies ist insbesondere auch durch das im Wesentlichen mittige Anvisieren der Behälter infolge der beschriebenen Steuerung der Paletten gegeben.

Vorzugsweise werden die Paletten bei der Übergabe mittels mechanischer Palettensteuerung geschwenkt. Dies ermöglicht ein reproduzierbares Schwenken der Paletten bei der Übergabe der Etiketten an die Behälter durch im Wesentlichen mittiges Andrücken der Etiketten mit besonders einfachen apparativen Mitteln. Insbesondere sind dann separate Antriebsmotoren oder dergleichen für die Paletten am Palettenkarussell entbehrlich.

Vorzugsweise werden die Behälter beim Überdrücken der Ansaugkissen nicht oder nur über einen Winkelbereich von höchstens 10° um sich selbst gedreht. Eine derart stationäre oder geringfügig veränderte Drehlage der Behälter bezüglich eines rotierenden Behältertisches vereinfacht die Steuerung und ermöglicht eine Übergabe der Etiketten an die Behälter mit minimalen dazwischen auftretenden Scherbewegungen/Scherkräften. Dies führt zu einer zuverlässigen und qualitativ hochwertigen Etikettierung der Behälter. Nichtsdestoweniger können die Behälter unmittelbar vor und/oder nach dem Überdrücken der Ansaugkissen ergänzend um sich selbst, also bezüglich des Behältertisches, gedreht werden.

Vorzugsweise wird stromaufwärts der Etikettenübergabe Kaltleim auf die an den Ansaugkissen sitzenden Etiketten gespritzt. Ein derartiger Leimauftrag ist besonders sparsam und ermöglicht zudem kompakte Bauformen von Aggregaten zur direkten Etikettenübergabe von einem Palettenkarussell an Behälter. Prinzipiell wäre ein Leimauftrag auf die an den Paletten umlaufenden Etiketten aber auch mittels einer Leimwalze denkbar.

Die gestellte Aufgabe wird ebenso mit einer Vorrichtung nach Anspruch 11 gelöst. Die Vorrichtung dient zum Etikettieren von Behältern und umfasst ein Palettenkarussell mit schwenkbaren Paletten, die elastische Ansaugkissen mit konvex gekrümmten Anlageflächen zum Aufnehmen und Halten der Etiketten aufweisen. Ferner umfasst die Vorrichtung einen kontinuierlich drehbaren Behältertisch zum Transport der Behälter und eine Palettensteuerung, mit der die Paletten in und/oder entgegen ihrer Laufrichtung geschwenkt werden können.

Erfindungsgemäß ist die Palettensteuerung derart ausgebildet, dass die Paletten in einem Andrückabschnitt zum Andrücken der Etiketten an den Behältern entgegen der Laufrichtung der Paletten kompensatorisch geschwenkt werden, um einem Abrollen auf den Behältern entgegenzuwirken, und die Ansaugkissen an den Behältern überdrückt werden. Somit können die Paletten die Behälter beim Andrücken der Ansaugkissen / Etiketten durchweg im Wesentlichen mittig anvisieren. Dadurch lassen sich die bezüglich des Anspruchs 1 genannten Vorteile erzielen.

Das Palettenkarussell und der Behältertisch führen die mit Etiketten bestückten Paletten und die Behälter entlang Kreisbahnen vorübergehend aneinander entlang. Im Andrückabschnitt wird auf dieser Grundlage mit der erfindungsgemäßen Palettensteuerung eine vorgegebene Überdrückung der Ansaugkissen erzeugt. Die Überdrückung kann beispielsweise durch die Dicke und/oder Elastizität der Ansaugkissen geeignet angepasst werden.

Vorzugsweise ist die Palettensteuerung derart ausgebildet, dass die Mittelachsen der Paletten innerhalb des Andrückabschnitts durchweg derart auf die zugeordneten Behälter gerichtet sind, dass die Mittelachsen der Paletten dabei von einer ideal mittigen Ausrichtung auf die Mittelachsen der zugeordneten Behälter um höchstens +/- 5°, insbesondere um höchstens +/-3°, abweichen.

Vorzugsweise umfasst die Palettensteuerung eine stationäre mechanische Steuerkurve zum Schwenken der Paletten beim Andrücken der Etiketten an die Behälter. Dies ermöglicht eine robuste und kostengünstige Konstruktion und reproduzierbare Schwenkbewegungen bei der Übergabe der Etiketten an die Behälter.

Vorzugsweise umfasst die Vorrichtung ferner einen Leimdrucker oder dergleichen Leimwerk zum Aufspritzen von Kaltleim auf die an den Paletten umlaufenden Etiketten. Auf diese Weise lässt sich Kaltleim besonders sparsam und zielgerichtet auf die Etiketten auftragen. Zudem ist eine kompakte Bauform des zugehörigen Etikettieraggregats möglich.

Vorzugsweise umfasst die Vorrichtung ferner ein Etikettenmagazin, in dem die Etiketten in Form liegender Stapel vorgehalten werden, und aus dem die Etiketten von dem Ansaugkissen vakuumgestützt entnommen werden. Somit können sämtliche Funktionen zur Handhabung der Etiketten, nämlich ihre Entnahme, Beleimung und Übergabe an die Behälter im Bereich des Palettenkarussells erfolgen.

Vorzugsweise ist die Palettensteuerung ferner derart zum Schwenken der Paletten im Bereich des Etikettenmagazins ausgebildet, dass die Etiketten von den Ansaugkissen mittig bezüglich der Mittelachsen der Paletten aufgenommen werden. Dies erleichtert die Übergabe unterschiedlicher Etikettenformate, also Etiketten unterschiedlicher Länge und/oder Kontur, bei einheitlicher Steuerung der Schwenkbewegungen im Bereich der Etikettenübergabe an die Behälter.

Die Vorrichtung ist insbesondere derart ausgebildet, dass mit Hilfe der Palettensteuerung wenigstens eine der beschriebenen Ausführungsformen des Verfahrens ausgeführt werden kann.

Eine bevorzugte Ausführungsform der Erfindung ist zeichnerisch dargestellt. Es zeigen:
- Figur 1: eine schematische Draufsicht auf die Vorrichtung; und
- Figuren 2A bis 2C: eine Detailansicht der Vorrichtung gemäß Figur 1 bei drei unterschiedlichen Drehlagen des Palettenkarussells.

Wie die Figur 1 in der Draufsicht erkennen lässt, umfasst die Vorrichtung 1 zum Etikettieren von Behältern 2 ein kontinuierlich drehbares Palettenkarussell 3 mit horizontal diesbezüglich schwenkbaren Paletten 4, die elastische Ansaugkissen 5 zum vakuumgestützten Aufnehmen und Halten von Etiketten 6 aufweisen.

Die Ansaugkissen 5 weisen (im montierten Zustand) konvex gekrümmte Anlageflächen 5a für die Etiketten 6 auf und bestehen beispielsweise aus einem porösen und/oder mit Ansaugkanälen durchzogenen Material geeigneter Dicke und Elastizität. Dies ist prinzipiell bekannt und daher nicht im Detail beschrieben.

Die Vorrichtung 1 umfasst ferner einen kontinuierlich drehbaren Behältertisch 7 zum Transport der Behälter 2 und eine Palettensteuerung 8 zum Schwenken der Paletten 4 vorzugsweise in und entgegen ihrer Laufrichtung 4a.

Die Palettensteuerung 8 umfasst vorzugsweise eine stationäre Steuerkurve 8a zum Schwenken der Paletten 4 bei der Etikettenübergabe an die Behälter 2. Die Steuerkurve 8a ist der Einfachheit halber nur im Bereich der Etikettenübergabe dargestellt. Die Paletten 4 lassen sich somit derart schwenken, dass ihre Mittelachsen 4b innerhalb eines Andrückabschnitts 9 zum Andrücken der Etiketten 6 an die Behälter 2 idealerweise auf die Mittelachse 2a des zugeordneten Behälters 2 gerichtet sind, vorzugsweise durchweg über den gesamten Andrückabschnitt 9.

In der Praxis kann aber von einer derart idealen Ausrichtung der Mittelachsen 4b der Paletten 4 bezüglich der Mittelachsen 2a zugeordneter Behälter 2 je nach Anwendungsfall abgewichen werden, insbesondere derart, dass die horizontale Ausrichtung der Mittelachsen 4b davon um höchstens +/- 5°, insbesondere um höchstens +/- 3°, abweicht. Dies dient insbesondere der Verarbeitung von Behältern 2 mit unterschiedlichen Durchmessern. Die ideale Ausrichtung wird dann beispielsweise bei einem bestimmten Behälterdurchmesser erzielt, für kleinere und größere Durchmesser eine bestimmte Abweichung von der idealen Ausrichtung zugelassen.

Wie die Figur 1 ferner erkennen lässt, wird dabei eine Überdrückung 10 (ein Zusammendrücken) der Ansaugkissen 5 an den Behältern 2 bewirkt. Dabei schmiegen sich die auf den Ansaugkissen 5 sitzenden Etiketten 6 bei der Übergabe an die Behälter 2 um einen umfänglichen Teilbereich 2b der Behälter 2.

An einer der Paletten 4 ist lediglich zum besseren Verständnis und beispielhaft ein Etikett eines alternativen Etikettenformats 6a schematisch angedeutet, das mit derselben Palettensteuerung 8 an den Behältern 2 angebracht werden könnte.

Die Figur 1 zeigt eine der Paletten 4 an einer nominellen Übergabeposition 11, an der die Mittelachse 4b der Paletten 4 jeweils radial bezüglich einer ersten Kreisbahn 12 ausgerichtet ist, entlang der die Behälter 2 auf dem Behältertisch 7 transportiert werden.

Die Paletten 4 sind am Palettenkarussell 3 auf prinzipiell bekannte Weise an zugeordneten Wellen 13 in der Laufrichtung 4a und entgegen der Laufrichtung 4a schwenkbar gelagert. Die Paletten 4 laufen mit ihren Wellen 13 entlang einer zweiten Kreisbahn 14 am Palettenkarussell 3 um.

Der Andrückabschnitt 9 ist vorzugsweise als Winkelsegment 14a der zweiten Kreisbahn 14 definiert. Das Winkelsegment 14a erstreckt sich beispielsweise über wenigstens 10°, vorzugsweise über 15 bis 40°.

Der Andrückabschnitt 9 ist vorzugsweise achsensymmetrisch bezüglich der nominellen Übergabeposition 11 angeordnet.

Vorzugsweise werden die Paletten 4 über den gesamten Andrückabschnitt 9 mittig bezüglich der zugeordneten Behälter 2 oder mit einer diesbezüglich zulässigen Abweichung 20 (siehe Figur 2B) ausgerichtet. Somit werden die Mittelachsen 4b der Paletten 4 vorzugsweise bereits vor oder zumindest spätestens beim Herstellen des ersten Kontakts zwischen den auf den elastischen Ansaugkissen 5 sitzenden Etiketten 6 und den Behältern 2 möglichst mittig innerhalb der zulässigen Abweichung 20 auf die Mittelachsen 2a der Behälter 2 ausgerichtet.

In der Figur 1 ist (in Form eines Pfeils) ferner ein Leimdrucker 15 zum gesteuerten Aufspritzen von Kaltleim auf die an den Ansaugkissen 5 umlaufenden Etiketten 6 angedeutet, ebenso ein Etikettenmagazin 16 zum Vorhalten der Etiketten 6 in Form eines liegenden Stapels.

Die Figuren 2A bis 2C zeigen eine Abfolge von drei beispielhaften Stellungen einer Palette 4, und zwar die Figur 2A unmittelbar vor dem Erreichen des Andrückabschnitts 9, die Figur 2B an der nominellen Übergabeposition 11, sowie die Figur 2C an einer nachfolgenden Position innerhalb des Andrückabschnitts 9. Die Positionen der Paletten 4 entlang der zweiten Kreisbahn 14 kann jeweils durch die Mittelachse 13a der jeweiligen Welle 13 definiert werden.

In der Figur 2A ist zu erkennen, dass die Paletten 4 unmittelbar vor oder bei Erreichen des (als Bogensegment angedeuteten) Andrückabschnitts 9 so ausgerichtet werden, dass die jeweilige Mittelachse 4b, und damit auch die Mitte des Ansaugkissens 5, den zugeordneten Behälter 2 im Wesentlichen mittig, also innerhalb der in der Figur 2B beispielhaft angedeuteten zulässigen Abweichung 20 anvisiert.

Diese Ausrichtung der Paletten 4 und Ansaugkissen 5 bezüglich der Behälter 2, also bezüglich der jeweiligen Mittelachse 2a, wird beim Durchlaufen des Andrückabschnitts 9 durch eine im Wesentlichen kontinuierliche Schwenkbewegung der Paletten 4 kompensatorisch zumindest innerhalb der zulässigen Abweichung 20 aufrechterhalten. Anders gesagt, wird so einem herkömmlichen Abrollen des Ansaugkissens 5 / des Etiketts 6 auf dem Behälter 2 beim Andrücken kompensatorisch entgegengewirkt.

Wie die Figur 2A verdeutlicht, können die Paletten 4 zuerst eine initiale Schwenkbewegung 17 ausführen, um die Mittelachse 4b der jeweiligen Palette 4 innerhalb der zulässigen Abweichung 20 auf die Mittelachse 2a des zugeordneten Behälters 2 zu richten. Sind die Mittelachsen 4b zuvor radial bezüglich der Kreisbahn 14a ausgerichtet, was allerdings nicht zwingend so sein muss, erfolgt die initiale Schwenkbewegung 17 in Laufrichtung 4a, wie beispielhaft dargestellt ist.

Vorzugsweise ist die im Wesentlichen mittige Ausrichtung bzw. die Ausrichtung innerhalb der zulässigen Abweichung 20 spätestens dann hergestellt, wenn das auf dem Ansaugkissen 5 sitzenden Etikett 6 den zugeordneten Behälter 2 erstmalig berührt.

Um diese Ausrichtung beim Durchlaufen des Andrückabschnitts 9 möglichst beizubehalten, führt die Palette 4 anschließend in jedem Fall eine kompensatorische Schwenkbewegung 18 entgegen ihrer Laufrichtung 4a aus. Dies ist in den Figuren 2B und 2C beispielhaft angedeutet.

Unter dieser Maßgabe erreicht die Palette 4 die in der Figur 2B nochmals dargestellte nominelle Übergabeposition 11, an der die Mittelachse 4b der Palette 4 radial bezüglich der Kreisbahn 2, also bezüglich der (nicht dargestellten) Mittelachse des Behältertisches 7, ausgerichtet ist.

In dem in der Figur 2B gezeigten Beispiel visiert die Mittelachse 4b der Palette 4 die Mittelachse 2a des zugeordneten Behälters 2 zudem in ideal mittiger Ausrichtung an. Die zulässige Abweichung 20 davon beträgt dann beispielsweise +/-5° und insbesondere +/- 3°.

An der nominellen Übergabeposition 11 ist das Ansaugkissen 5 vorzugsweise um einen Maximalwert 10a der Überdrückung 10 am Behälter 2 überdrückt. Das Etikett 6 schmiegt sich dadurch zwischen dem Ansaugkissen 5 und dem Behälter 2 an einen umfänglichen Teilbereich 2b des Behälters 2 vergleichsweise großflächig an. Dies verbessert die Zuverlässigkeit der Etikettenübergabe gegenüber einem lediglich punktuellen Andrücken des Etiketts 6 bei einem herkömmlichen Abrollen der Palette 4 und des Behälters 2 relativ zueinander.

Zudem wird die Steuerung des Übergabevorgangs vereinfacht, da die Etiketten 6 auch unterschiedliche Länge aufweisen könnten und dennoch mit derselben Steuerkurve 8a und derselben kompensatorischen Schwenkbewegung 18 der Paletten 4 im Wesentlichen mittig an die Behälter 2 übergeben werden könnten.

Die Figur 2C zeigt die Palette 4 kurz vor dem Verlassen des Andrückabschnitts 9 mit einer gegenüber dem Maximalwert 10a mittlerweile reduzierten Überdrückung 10 des Ansaugkissens 5. Wie ferner zu erkennen ist, visiert die Mittelachse 4b der Palette 4 den Behälter 2 nach wie vor im Wesentlichen mittig innerhalb der zulässigen Abweichung 20 an. Dies wird durch die fortgesetzte kompensatorische Schwenkbewegung 18 der Palette 4 entgegen ihrer Laufrichtung 4a bewirkt.

Wie die Figur 2A bis 2C ferner erkennen lassen, können die Behälter 2 bei der Etikettenübergabe durch Andrücken des Ansaugkissens 5 prinzipiell in einer bezüglich des Behältertisches 7 konstanten Drehlage gehalten werden, müssen also nicht um sich selbst gedreht werden. Dadurch vereinfacht sich die Steuerung der Etikettenübergabe auch auf Seiten des Behältertisches 7.

Somit ist für die Steuerung der Etikettenübergabe prinzipiell nur die zur Laufrichtung 4a gegenläufige, insbesondere kontinuierliche, kompensatorische Schwenkbewegung 18 nötig.

Nichtsdestoweniger sind Drehbewegungen der Behälter 2 um sich selbst bei der Etikettenübergabe auf prinzipiell bekannte Weise möglich. Denkbar sind beispielsweise Drehlagenkorrekturen über einen Winkelbereich von höchstens 10° oder dergleichen.

Das Aufnehmen der Etiketten 6 vom Etikettenmagazin 16 kann mittels an sich bekannter Schwenkbewegungen der Paletten 4 unter Anlegen eines Vakuums an den Ansaugkissen 5 erfolgen.

Die Vakuumversorgung der Ansaugkissen 5 über die Paletten 4 erfolgt in der Regel auf bekannte Weise durch die Wellen 13 und einen zentralen Drehverteiler/eine zentrale Vakuumversorgung (nicht dargestellt).

Auch der Leimauftrag auf die auf den Ansaugkissen 5 / an den Paletten 4 umlaufenden Etiketten 6 kann gemäß bekannter Verfahren erfolgen, vorzugsweise durch Aufspritzen von Kaltleim mittels eines Leimdruckers. Dies ist hier daher nicht weiter erläutert.

Der Vorteil der beschriebenen Erfindung ergibt sich aus der direkten Übergabe der beleimten Etiketten 6 vom Palettenkarussell 3 an die Behälter 2 bei der beschriebenen, diesbezüglich im Wesentlichen mittigen Ausrichtung der Paletten 4.

Somit können alle für die Etikettierung nötigen Schritte zur Handhabung der Etiketten 6, nämlich die Entnahme aus dem Etikettenmagazin 16, die Beleimung am Leimdrucker 15 oder dergleichen Leimwerk und die Übergabe an die Behälter 2, im Bereich des Palettenkarussells 3 erfolgen.

Die Etiketten 6 werden durch geeignete Positionierung im Etikettenmagazin 16 und dessen geeignete Positionierung am Palettenkarussell 3 sowie durch Ausrichten / Schwenken der Paletten 4 im Bereich der Etikettenaufnahme vorzugsweise mittig bezüglich der Mittelachse 4b der Paletten 4 auf den Ansaugkissen 5 platziert. Auch dies ist mittels der stationären Steuerkurve 8a möglich.

Das heißt, eine mittige Platzierung der Etiketten 6 auf den Ansaugkissen 5 kann durch prinzipiell bekannte Maßnahmen bei der Etikettenaufnahme erzielt werden. Somit ist auch bei der Etikettenaufnahme eine vergleichsweise einfache Steuerung möglich, die sich für unterschiedliche Etikettenformate, also unterschiedlich lange / geformte Etiketten, gleichermaßen eignet.

Die mittige Ausrichtung der Etiketten 6 auf den Ansaugkissen 5 und die im Wesentlichen mittige Ausrichtung der Paletten 4 bezüglich der zu etikettierenden Behältern 2 über einen vorgegebenen Andrückabschnitt 9 hinweg ermöglicht sowohl eine einfache Steuerung der Etikettenübergabe als auch ein großflächiges Andrücken der Etiketten 6 an den Behältern 2 durch Überdrücken der Ansaugkissen 5, und somit eine besonders zuverlässige und qualitativ hochwertige Etikettierung der Behälter 2.

Die Behälter 2 mit den derart angebrachten Etiketten 6 können im Anschluss auf bekannte Weise weiterverarbeitet werden, beispielsweise in einer stromabwärts peripher am Behältertisch 7 angeordneten Anbürstation oder dergleichen (nicht dargestellt).

Die beschriebene Etikettierung erfolgt unter kontinuierlicher Drehung des Palettenkarussells 3 und des Behältertisches 7, um hohe Maschinenleistungen in der Produktion zu ermöglichen.

Die elastischen Ansaugkissen 5 können zudem als schnell wechselbare Garniturenteile ausgebildet sein, die beispielsweise hinsichtlich ihrer Abmessungen, Elastizität, der Anordnung von Ansaugkanälen oder dergleichen individuell an zu verarbeitenden Etikettenformate angepasst werden können. Hierdurch lässt sich gegebenenfalls auch der Maximalwert 10a der Überdrückung 10 an die jeweils zu verarbeitenden Etiketten 6 anpassen. Hierfür wäre beispielsweise die Dicke des Ansaugkissens 5 geeignet anzupassen.

Somit ermöglichen die beschriebene Vorrichtung 1 und das beschriebene Verfahren eine zuverlässige, qualitativ hochwertige und flexibel an unterschiedliche Etikettenformate anpassbare Etikettierung durch direkte Übergabe von Etiketten 6 von einem Palettenkarussell 3 an Behälter 2.

## Patentansprüche

1. Verfahren zur maschinellen Etikettierung von Behältern (2), die entlang einer ersten Kreisbahn (12) transportiert werden, wobei Etiketten (6) von elastischen Ansaugkissen (5) mit konvex gekrümmten Anlageflächen (5a), die an entlang einer zweiten Kreisbahn (14) laufenden Paletten (4) angeordnet sind, an die Behälter übergeben und die Paletten dabei bezüglich der zweiten Kreisbahn geschwenkt werden, **dadurch gekennzeichnet, dass** die Paletten in einem Andrückabschnitt (9) der zweiten Kreisbahn entgegen ihrer Laufrichtung (4a) kompensatorisch geschwenkt werden, um einem Abrollen auf den Behältern entgegenzuwirken, wobei die Ansaugkissen an den Behältern überdrückt werden.

2. Verfahren nach Anspruch 1, wobei sich der Andrückabschnitt (9) über ein Winkelsegment (14a) der zweiten Kreisbahn (14) von wenigstens 10°, insbesondere von 15 bis 40°, erstreckt.

3. Verfahren nach Anspruch 1 oder 2, wobei die Paletten (4) beim Durchlaufen des Andrückabschnitts (9) durchweg derart auf die zugeordneten Behälter (2) gerichtet werden, dass die Mittelachsen (4b) der Paletten dabei von einer ideal mittigen Ausrichtung auf die Mittelachsen (2a) der Behälter um höchstens +/- 5°, insbesondere um höchstens +/- 3°, abweichen.

4. Verfahren nach einem der vorigen Ansprüche, wobei die Überdrückung (10) der Ansaugkissen (5) beim Durchlaufen des Andrückabschnitts (9) zuerst kontinuierlich zunimmt und dann wieder kontinuierlich abnimmt.

5. Verfahren nach einem der vorigen Ansprüche, wobei die Ansaugkissen (5) an einer nominellen Übergabeposition (11), an der die Mittelachse (4b) der jeweiligen Palette (4) radial bezüglich der ersten Kreisbahn (12) ausgerichtet ist, auf einen Maximalwert (10a) überdrückt werden.

6. Verfahren nach einem der vorigen Ansprüche, wobei die Ansaugkissen (5) um einen Maximalwert (10a) von 1 bis 15 mm, insbesondere von 2 bis 10 mm, überdrückt werden.

7. Verfahren nach wenigstens einem der vorigen Ansprüche, wobei die Etiketten (6) bezüglich der Mittelachsen (4b) der Paletten (4) mittig auf den Ansaugkissen (5) platziert werden.

8. Verfahren nach wenigstens einem der vorigen Ansprüche, wobei die Paletten (4) bei der Übergabe der Etiketten (6) mittels einer mechanischen Steuerkurve (8a) geschwenkt werden.

9. Verfahren nach wenigstens einem der vorigen Ansprüche, wobei die Behälter (2) beim Überdrücken der Ansaugkissen (5) nicht oder nur über einen Winkelbereich von höchstens 10° um sich selbst gedreht werden.

10. Verfahren nach wenigstens einem der vorigen Ansprüche, wobei stromaufwärts Kaltleim auf die an den Ansaugkissen (5) sitzenden Etiketten (6) gespritzt wird.

11. Vorrichtung (1) zum Etikettieren von Behältern (2), umfassend: ein Palettenkarussell (3) mit schwenkbaren Paletten (4), die elastische Ansaugkissen (5) mit konvex gekrümmten Anlageflächen (5a) zum Aufnehmen und Halten von Etiketten (6) aufweisen; einen kontinuierlich drehbaren Behältertisch (7) zum Transport der Behälter; und eine Palettensteuerung (8), mit der die Paletten in und/oder entgegen ihrer Laufrichtung (4a) geschwenkt werden können, **dadurch gekennzeichnet, dass** die Palettensteuerung derart ausgebildet ist, dass die Paletten in einem Andrückabschnitt (9) zum Andrücken der Etiketten an den Behältern entgegen der Laufrichtung (4a) der Paletten kompensatorisch geschwenkt werden, um einem Abrollen auf den Behältern entgegenzuwirken, und die Ansaugkissen an den Behältern überdrückt werden.

12. Vorrichtung nach Anspruch 11, wobei die Palettensteuerung (8) eine stationäre mechanische Steuerkurve (8a) zum Schwenken der Paletten (4) beim Andrücken der Etiketten (6) an den Behältern (2) umfasst.

13. Vorrichtung nach Anspruch 11 oder 12, ferner mit einem Leimdrucker (15) zum Aufspritzen von Kaltleim auf die an den Paletten (4) umlaufenden Etiketten (6).

14. Vorrichtung nach einem der Ansprüche 11 bis 13, ferner mit einem Etikettenmagazin (16), in dem die Etiketten (6) in Form liegender Stapel vorgehalten werden, und aus dem die Etiketten von den Ansaugkissen (5) vakuumgestützt entnommen werden.

15. Vorrichtung nach Anspruch 14, wobei die Palettensteuerung (8) ferner derart zum Schwenken der Paletten (4) im Bereich des Etikettenmagazins (16) ausgebildet ist, dass die Etiketten (6) von den Ansaugkissen (5) mittig bezüglich der Mittelachsen (4b) der Paletten (4) aufgenommen werden.

## Claims

1. Method for mechanically labelling containers (2) which are conveyed along a first circular path (12), wherein labels (6) are transferred to the containers by elastic suction pads (5) having convexly curved contact surfaces (5a) which are arranged on pallets (4) running along a second circular path (14), the pallets being pivoted with respect to the second circular path, **characterized in that** the pallets are pivoted in a compensatory manner in a pressing section (9) of the second circular path opposite to their direction of travel (4a) in order to counteract rolling on the containers, the suction pads being overcompressed against the containers.

2. Method according to claim 1, wherein the pressing section (9) extends over an angular segment (14a) of the second circular path (14) of at least 10°, in particular from 15 to 40°.

3. Method according to claims 1 or 2, wherein the pallets (4) are consistently aligned with the associated containers (2) as they pass through the pressing section (9) in such a way that the central axes (4b) of the pallets deviate from an ideally central alignment with the central axes (2a) of the containers by at most +/- 5°, in particular by at most +/- 3°.

4. Method according to any one of the preceding claims, wherein the overcompression (10) of the suction pads (5) first increases continuously when passing through the pressing section (9) and then again decreases continuously.

5. Method according to any one of the preceding claims, wherein the suction pads (5) are overcompressed to a maximum value (10a) at a nominal transfer position (11) where the center axis (4b) of the respective pallet (4) is radially aligned with respect to the first circular path (12).

6. Method according to any one of the preceding claims, wherein the suction pads (5) are overcompressed by a maximum value (10a) of 1 to 15 mm, in particular of 2 to 10 mm.

7. Method according to at least one of the preceding claims, wherein the labels (6) are placed centrally on the suction pads (5) with respect to the central axes (4b) of the pallets (4).

8. Method according to at least one of the preceding claims, wherein the pallets (4) are pivoted by means of a mechanical control cam (8a) when the labels (6) are transferred.

9. Method according to at least one of the preceding claims, wherein during overcompression of the suction pads (5) the containers (2) are not rotated at all or only over an angular range of at most 10°.

10. Method according to at least one of the preceding claims, wherein cold glue is sprayed onto the labels (6) placed on the suction pads (5) at an upstream location.

11. Apparatus (1) for labelling containers (2), comprising a pallet carousel (3) with pivotable pallets (4) having elastic suction pads (5) with convexly curved contact surfaces (5a) for picking up and holding labels (6); a continuously rotatable container table (7) for conveying the containers; and a pallet controllerler (8) by means of which the pallets can be pivoted in and/or against their direction of travel (4a), **characterized in that** the pallet controllerler is configured such that the pallets are pivoted in a compensatory manner in a pressing section (9) for pressing the labels against the containers against their direction of travel (4a) in order to counteract rolling on the containers, the suction pads being overcompressed against the containers.

12. Apparatus according to claim 11, wherein the pallet controller (8) comprises a stationary mechanical control cam (8a) for pivoting the pallets (4) when the labels (6) are pressed against the containers (2).

13. Apparatus according to claim 11 or 12, further comprising a glue printer (15) for spraying cold glue onto the labels (6) circulating on the pallets (4).

14. Apparatus according to any one of claims 11 to 13, further comprising a label magazine (16) in which the labels (6) are held in the form of horizontal stacks and from which the labels are removed by the suction pads (5) by means of vacuum.

15. Apparatus according to claim 14, wherein the pallet controller (8) is furthermore configured for pivoting the pallets (4) in the region of the label magazine (16) such that the labels (6) are picked up by the suction pads (5) centrally with respect to the central axes (4b) of the pallets (4).

## Revendications

1. Procédé d'étiquetage mécanique de récipients (2) transportés le long d'un premier trajet circulaire (12), dans lequel des étiquettes (6) sont transférées sur les récipients par des coussinets d'aspiration (5) élastiques munis de surfaces d'appui (5a) incurvées de manière convexe et agencés sur des palettes (4) circulant le long d'un second trajet circulaire (14) et les palettes sont pivotées par rapport au second trajet circulaire, **caractérisé en ce que** les palettes sont pivotées de manière compensatrice dans une section d'application (9) du second trajet circulaire à l'encontre de leur sens de déplacement (4a) afin de contrer un déroulement sur les récipients, les coussinets d'aspiration étant comprimés contre les récipients.

2. Procédé selon la revendication 1, dans lequel la section d'application (9) s'étend sur un segment angulaire (14a) du second trajet circulaire (14) d'au moins 10°, en particulier compris entre 15 et 40°.

3. Procédé selon la revendication 1 ou 2, dans lequel, lors de la traversée de la section d'application (9), les palettes (4) sont dirigées de manière continue vers les récipients (2) associés de telle manière que les axes centraux (4b) des palettes s'écartent d'au plus +/- 5°, en particulier d'au plus +/- 3 par rapport à un alignement idéalement centré sur les axes centraux (2a) des récipients.

4. Procédé selon l'une quelconque des revendications précédentes, dans lequel la compression (10) des coussins d'aspiration (5) augmente d'abord de manière continue lors de la traversée de la section d'application (9), puis diminue à nouveau de manière continue.

5. Procédé selon l'une quelconque des revendications précédentes, dans lequel les coussins d'aspiration (5) sont comprimés à une valeur maximale (10a) au niveau d'une position de transfert nominale (11) au niveau de laquelle l'axe central (4b) de la palette (4) respective est aligné radialement par rapport au premier trajet circulaire (12).

6. Procédé selon l'une quelconque des revendications précédentes, dans lequel les coussins d'aspiration (5) sont comprimés à une valeur maximale (10a) comprise entre 1 et 15 mm, en particulier comprise entre 2 et 10 mm.

7. Procédé selon au moins l'une quelconque des revendications précédentes, dans lequel les étiquettes (6) sont placées au centre des coussins d'aspiration (5) par rapport aux axes centraux (4b) des palettes (4).

8. Procédé selon au moins l'une quelconque des revendications précédentes, dans lequel les palettes (4) sont pivotées au moyen d'une came de commande mécanique (8a) lors du transfert des étiquettes (6).

9. Procédé selon au moins l'une quelconque des revendications précédentes, dans lequel les récipients (2) ne sont pas tournés sur eux-mêmes, ou seulement sur une plage angulaire d'au plus 10°, lors de la compression des coussins d'aspiration (5).

10. Procédé selon au moins l'une quelconque des revendications précédentes, dans lequel de la colle à froid est pulvérisée en amont sur les étiquettes (6) placées sur les coussins d'aspiration (5).

11. Dispositif (1) d'étiquetage de récipients (2), comprenant : un carrousel à palettes (3) muni de palettes (4) pivotantes qui présentent des coussins d'aspiration (5) élastiques munis de surfaces d'appui (5a) incurvées de manière convexe permettant d'accueillir et retenir des étiquettes (6) ; une table à récipients (7) rotative en continu permettant de transporter les récipients ; et une commande de palette (8) avec laquelle les palettes peuvent être pivotées dans et/ou à l'encontre de leur sens de déplacement (4a), **caractérisé en ce que** la commande de palette est conçue de telle manière que les palettes sont pivotées de manière compensatoire, à l'encontre du sens de déplacement (4a) des palettes, au sein d'une section d'application (9) permettant d'appliquer les étiquettes sur les récipients afin de contrer un déroulement sur les récipients, et les coussins d'aspiration sont comprimés contre les récipients.

12. Dispositif selon la revendication 11, dans lequel la commande de palette (8) comprend une came de commande mécanique (8a) fixe permettant de faire pivoter les palettes (4) lors de l'application des étiquettes (6) sur les récipients (2).

13. Dispositif selon la revendication 11 ou 12, comprenant en outre une imprimante à colle (15) permettant de pulvériser de la colle à froid sur les étiquettes (6) circulant avec les palettes (4).

14. Dispositif selon l'une quelconque des revendications 11 à 13, comprenant en outre un magasin d'étiquettes (16) au sein duquel les étiquettes (6) sont stockées sous forme de piles et à partir duquel les étiquettes sont retirées par les coussins d'aspiration (5) grâce à un vide d'air.

15. Dispositif selon la revendication 14, dans lequel la commande de palette (8) est en outre conçue pour faire pivoter les palettes (4) dans la région du magasin d'étiquettes (16) de telle manière que les étiquettes (6) sont accueillies par les coussins d'aspiration (5) de manière centrée par rapport aux axes centraux (4b) des palettes (4).
